# EUROPÄISCHE PATENTSCHRIFT

(11) **EP 0 039 928 B1**
(45) Veröffentlichungstag und Bekanntmachung des Hinweises auf die Patenterteilung: **18.07.1984**
(21) Anmeldenummer: 81103535.1
(22) Anmeldetag: 08.05.1981
(51) Int. Cl.: C25D 17/08

(54) **Galvanisiergestell mit Gestellstab und Gestellkopf**
Galvanizing rack with its rod and top
Claie galvanoplastique avec une barre de claie et une tête de claie

(30) Priorität: 09.05.1980 DE 3017853
(43) Veröffentlichungstag der Anmeldung: 18.11.1981
(73) Patentinhaber: Strecker, Günther, D-7100 Heilbronn-Böckingen (DE)
(72) Erfinder: Strecker, Günther, D-7100 Heilbronn-Böckingen (DE)
(74) Vertreter: Betten, Jürgen, Dipl.-Ing.

## Beschreibung

Die Erfindung betrifft ein Galvanisiergestell mit Gestellstab und gabelförmigem Gestellkopf, dessen Gabelschenkel am oberen Ende jeweils U-förmig ausgebildet sind und eine über einem galvanischen Behandlungsbad angeordnete Tragschiene umgreifen.

Bei der Galvanisierung von Gegenständen in galvanischen Bädern werden die Gegenstände bekanntlich an Galvanisiergestellen befestigt bzw. gehängt und mit diesen zusammen in ein Bad getaucht. Die Stromzufuhr erfolgt über Tragschienen, die quer über dem Behandlungsbad angeordnet sind und an denen die Galvanisiergestelle befestigt werden.

Bisher werden die aus Edelstahl oder Eisen bestehenden Galvanisiergestelle beispielsweise zur Leiterplattengalvanisierung mittels Schrauben oder eines Gestellkopfes an der Tragschiene befestigt. Der Gestellkopf besteht dabei aus Edelstahl oder Messing und wird an dem restlichen Gestell bzw. dem Gestellstab angeschraubt oder angeschweißt. An dem Gestellstab, der ebenfalls aus Edelstahl, Eisen oder Messing besteht, werden die zu behandelnden Teile, Gegenstände oder beispielsweise Leiterplatten angebracht. Diese Art der Befestigung des Gestellkopfes an der Tragschiene bzw. dem Gestellstab hat jedoch den Nachteil, daß an den Übergängen große Strom- und Spannungsverluste auftreten, durch die der Galvanisiervorgang unnötig lange Zeit in Anspruch nimmt. Darüber hinaus ist nach häufigem Lösen der Schrauben keine sichere Befestigung des Gestellkopfes an der Tragschiene mehr zu erreichen.

Demgegenüber hat die Erfindung die Aufgabe, ein Galvanisiergestell der oben genannten Art zu schaffen, bei dem einerseits eine gute Befestigung an der Tragschiene und andererseits eine gute Stromleitung von der Tragschiene über das Galvanisiergestell bis zu den daran angebrachten Einzelteilen gewährleistet ist.

Diese Aufgabe wird dadurch gelöst, daß zwischen den beiden Gabelschenkeln des Gestellkopfes eine Zunge angeordnet ist, die einerseits an die Tragschiene anpreßbar und andererseits mit dem Gestellstab verbunden ist.

Durch die direkte Verbindung der Zunge mit der Tragschiene entsteht kein Übergangswiderstand und der Strom wird von der Tragschiene über die Zunge ohne nennenswerten Verlust weitergeleitet.

Bei einer bevorzugten Ausführungsform der Erfindung besteht die Zunge aus Kupfer. Dabei kann die gute Leitfähigkeit bzw. Verformbarkeit des Kupfers voll ausgenutzt werden.

Bei einer weiteren bevorzugten Ausführungsform der Erfindung ist die Zunge an die Tragschiene durch eine Klemmvorrichtung, vorzugsweise einen Exzenter anpreßbar, die auf einem Querstab angebracht ist, der an den beiden Gabelschenkeln befestigt ist.

Mit dem Exzenter, der vorzugsweise aus Edelstahl ist, so daß keine Oberflächenkorrosion entstehen kann, wird die Kupferzunge gleichmäßig an die Tragschiene angedrückt, um einen verlustfreien Stromübergang zu gewährleisten. Dadurch, daß lediglich die Kupferschiene durch den Exzenter an die Tragschiene angepreßt wird, wird die Tragschiene nicht durch Reibdrücke oder mechanische Drücke beschädigt, wie es beispielsweise beim Stand der Technik durch Anschrauben des Gestellkopfes an der Tragschiene gegeben ist.

Bei einer weiteren bevorzugten Ausführungsform der Erfindung ist die Zunge mit dem Gestellstab über eine im Gestellstab mit Preßsitz angeordnete Kupfer- oder Messingseele verbunden. Dadurch ist gewährleistet, daß auch am Übergang von der Zunge zum Gestellstab über die Kupfer- oder Messingseele ein konstanter Stromfluß erfolgen kann.

Durch ein Anlöten der Zunge an der Kupfer-oder Messingseele kann die Stromleitung noch weiter verbessert werden.

Eine Ausführungsform der Erfindung wird anhand der Zeichnungen näher beschrieben. Es zeigt
Fig. 1 eine Vorderansicht einer Ausführungsform der Erfindung;
Fig. 2 eine Draufsicht auf die Ausführungsform nach Fig. 1 und
Fig. und 4 jeweils Teilschnittansichten der Ausführungsform nach Fig. 1 entlang der Linie A-B.

In den Fig. 1 bis 4 ist lediglich der obere Teil des erfindungsgemäßen Galvanisiergestells mit einem Gestellstab 1 und einem daran befestigten gabelförmigen Gestellkopf 2 dargestellt. Der Gestellkopf 2 umgreift eine Tragschiene 3, wie es am besten aus Fig. 3 zu ersehen ist.

Zwischen den beiden Schenkeln des gabelförmigen Gestellkopfes 2 ist eine Zunge 4, vorzugsweise aus Kupfer angeordnet. Am oberen Ende der beiden Gabelschenkel ist ein Querstab 5 befestigt, auf dem ein Exzenter 6 angebracht ist. Mittels dieses Exzenters 6 ist die Kupferzunge 4 direkt an die Tragschiene 3 anpreßbar.

Im Gestellstab 1 ist mit Preßsitz eine Kupfer-oder Messingseele 7 eingefügt, die mit der Kupferzunge 4 verbunden ist, wie es am besten aus Fig. 4 zu ersehen ist. Diese Verbindung wird vorzugsweise durch Verlöten mit Silberlot hergestellt. Es ist selbstverständlich auch ein Zusammenfügen durch Schweißverbindung möglich. Durch den Preßsitz der Kupfer- oder Messingseele 7 im rohrförmigen Gestellstab 1 kann ein konstanter Stromfluß über die gesamte Gestellänge erreicht werden. Am unteren Teil des Gestellstabs 1 sind in üblicher Weise Stützträger (nicht dargestellt) zum Befestigen der Waren angeschweißt, so daß ein konstanter Stromfluß von der Tragschiene, über die Kupferzunge und die Kupfer- oder Messingseele, über den rohrförmigen Gestellstab und die Träger zur Aufnahme der Waren erreicht werden kann.

Durch die rohrförmige Ausbildung des Gestellstabs 1 wird einerseits die darin befindliche Kupfer- oder Messingseele 7 geschützt und andererseits eine gute Befestigung der Träger zur Aufnahme der Waren ermöglicht.

Der Gestellstab 1 ist vorzugsweise ein Vierkantrohr, wie es am besten aus Fig. 2 zu ersehen ist.

Die Befestigung 8 des Querstabs 5 an den Gabelschenkeln des Gestellkopfes 2 ist in beliebiger Weise möglich. Bei der dargestellten Ausführungsform ist der Querstab 5 mittels Schrauben an Stützkörper 8 befestigt, die wiederum an den Gabelschenkeln angeschweißt sind.

Wie aus der obigen Beschreibung ersichtlich ist, erfolgt bei dem erfindungsgemäßen Galvanisiergestell der Stromfluß direkt von der Warenschiene über die Kupferzunge und die Kupferseele und wird dann gleichmäßig auf die gesamte Gestellänge verteilt, so daß der Strom ohne nennenswerten Verlust bis zu den am Gestellstab angebrachten Waren gelangen kann. Damit kann die Abscheidungszeit und damit auch die Eintauchzeit der Ware im Elektrolytbad in vorteilhafter Weise vermindert werden.

## Patentansprüche

1. Galvanisiergestell mit Gestellstab (1) und gabelförmigem Gestellkopf (2), dessen Gabelschenkel am oberen Ende jeweils U-förmig ausgebildet sind und eine über einem galvanischen Behandlungsbad angeordnete Tragschiene (3) umgreifen, dadurch gekennzeichnet, daß zwischen den beiden Gabelschenkeln des Gestellkopfes (2) eine Zunge (4) angeordnet ist, die einerseits an die Tragschiene (3) anpreßbar und andererseits mit dem Gestellstab (1) verbunden ist.

2. Gälvanisiergestell nach Anspruch 1, dadurch gekennzeichnet, daß die Zunge (4) aus Kupfer besteht.

3. Galvanisiergestell nach einem der Ansprüche 1 oder 2, dadurch gekennzeichnet, daß die Zunge (4) an die Tragschiene (3) durch eine Klemmvorrichtung (6) anpreßbar ist, die auf einem Querstab (5) angebracht ist, der an den beiden Gabelschenkeln des Gestellkopfes (2) befestigt ist.

4. Galvanisiergestell nach Anspruch 3, dadurch gekennzeichnet, daß die Klemmvorrichtung ein auf den Querstab (5) angebrachter Exzenter (6) ist, durch dessen Umfangsfläche die Zunge (4) an die Tragschiene (3) anpreßbar ist.

5. Galvanisiergestell nach einem der Ansprüche 1 bis 3, dadurch gekennzeichnet, daß die Zunge (4) mit dem Gestellstab (1) über eine im Gestellstab (1) mit Preßsitz angeordnete Kupfer-oder Messingseele (7) verbunden ist.

6. Galvanisiergestell nach Anspruch 5, dadurch gekennzeichnet, daß die Zunge (4) an der Kupfer- oder Messingseele (7) angelötet ist.

## Claims

1. Electroplating frame or rack with a frame bar (1) and a fork-shaped frame head (2), whose fork prongs are U-shaped at their upper ends and grip around a support rail (3) arranged over an electroplating bath, characterized in that a tongue (4) is arranged between the two fork prongs of the frame head (2), which tongue on the one hand can be pressed onto the support rail (3) and on the other hand is connected to the frame bar (1).

2. Electroplating frame according to claim 1, characterized in that the tongue (4) is made of copper.

3. Electroplating frame according to claim 1 or 2, characterized in that the tongue (4) can be pressed onto the support rail (3) by means of a clamping device (6) being positioned on a cross rod (5) which is fastened to the two fork prongs of the frame head (2).

4. Electroplating frame according to claim 3, characterized in that the clamping device is an eccentric cam (6) positioned on the cross rod (5), by means of whose circumferential surface the tongue (4) can be pressed onto the support rail (3).

5. Electroplating frame according to one of claims 1 to 3, characterized in that the tongue (4) is connected to the frame bar (1) through a copper or brass core (7) press-fit arranged in the frame bar (1).

6. Electroplating frame according to claim 5, characterized in that the tongue (4) is soldered to the copper or brass core (7).

## Revendications

1. Support de galvanisation avec une tige-support (1) et une tête de support (2) en forme de fourche dont les branches sont chacune à leur partie supérieure en forme de U et s'accrochent à un rail de soutien (3) disposé au dessus d'un bain de traitement de galvanisation, caractérisé par le fait qu'entre les branches de la fourche de la tête de support (2) est disposée une languette (4) qui d'une part peut être pressée contre le rail de support (3) et de l'autre côté est liée à la tige-support (1).

2. Support de galvanisation selon la revendication 1, caractérisé par le fait que la languette (4) est en cuivre.

3. Support de galvanisation selon l'une des revendications 1 ou 2, caractérisé par le fait que la languette (4) peut être pressée contre le rail de soutien (3) par un dispositif de serrage (6) qui est monté sur une tige transversale (5) fixée aux deux branches de fourche de la tête de support (2).

4. Support de galvanisation selon la revendication 3, caractérisé par le fait que le dispositif de serrage est un excentrique (6) monté sur la tige tranversale (5) grâce à la surface circonférentielle duquel la languette (4) peut être pressée contre le rail de support (3).

5. Support de galvanisation selon l'une des revendications 1 à 3, caractérisé par le fait que la languette (4) est liée à le tige-support (1) par une âme (7) de laiton ou de cuivre emmanchée à force dans la tige-support (1).

6. Support de galvanisation selon la revendication 1, caractérisé par le fait que la languette (4) est soudée à l'âme (7) de cuivre ou de laiton.
